# EUROPÄISCHE PATENTSCHRIFT

(11) **EP 0 488 419 B1**
(45) Veröffentlichungstag und Bekanntmachung des Hinweises auf die Patenterteilung: **28.08.1996**
(21) Anmeldenummer: 91120635.7
(22) Anmeldetag: 30.11.1991
(51) Int. Cl.: E06B 9/60, E06B 9/84

(54) **Torsionsfedereinrichtung für den Gewichtsausgleich eines Tores**
Torsion spring for the balancing of a roller shutter
Dispositif à ressorts de torsion pour compensation d'un volet

(30) Priorität: 30.11.1990 DE 4038275
(43) Veröffentlichungstag der Anmeldung: 03.06.1992
(73) Patentinhaber: Hörmann KG Brockhagen, D-33803 Steinhagen-Brockhagen (DE)
(72) Erfinder: Hörmann, Thomas J., Dipl.-Ing., D-66606 St. Wendel (DE)
(74) Vertreter: Flügel, Otto, Dipl.-Ing.

(56) Entgegenhaltungen:
- CH-A- 262 203
- DE-U- 8 300 173
- GB-A- 254 936

## Beschreibung

Die Erfindung betrifft eine Torsionsfedereinrichtung für den Gewichtsausgleich eines zumindest hinsichtlich einer Bewegungskomponente auf- und abbewegbar geführten Gebäudeabschlusses, wie Tores - insbesondere Deckengliedertor, Rolltor, Hubtor -, dessen Versetzbewegung in die Rotation einer etwa koaxial zu der Federeinrichtung verlaufenden Welle übersetzt ist, mit der eine Rotationsbewegung auf das eine stirnseitige Ende der anderen Endes verdrehsicher abgestützten Federeinrichtung derart aufgebracht ist, daß diese sich bei Abwärtsbewegung kraftspeichernd spannt und bei Aufwärtsbewegung die gespeicherte Kraft abgibt, wobei mehrere Einzeltorsionsfedern um die Wellenachse herum über den Wellenumfang verteilt angeordnet sind, deren eine stirnseitigen Enden über eine Getriebeinrichtung gleichsinnig Kraftübertragend und deren andere stirnseitigen Enden hinsichtlich der Kraftübertragenden Beaufschlagung starr zusammengefaßt sind.

Solche Torsionsfedereinrichtungen bestehen nach dem Stand der Technik aus ein oder mehreren axial entlang einer Welle verteilt angeordneten Torsionsfedern, die von der Welle koaxial durchgriffen sind und aufgrund ihrer begrenzten Anzahl, nämlich eins bis drei, jeweils einzeln gesehen entsprechend "hart" ausgebildet sein müssen, d.h. sie bestehen jeweils aus einem dicken, groben Federdraht und sind entsprechend großvolumig. Diese Torsionsfedern, die entsprechend große Federkonen zur Halterung ihrer Enden erforderlich machen, sind nur schwer zu spannen und damit vor Ort einzustellen. Aufgrund des hohen Drehmomentes, welches die oder jede der nur beschränkt aus Raumgründen vorzusehenden Torsionsfedern aufnehmen muß, führt ein Bruch der Federwendel zu völligem oder doch prozentual ganz erheblichem Ausfall des Gewichtsausgleiches mit der Folge, daß das Torblatt abstürzt bzw. bei zwei oder drei Federn die verbleibenden Federn überlastet werden und ebenfalls zum Bruch neigen.

Beispielsweise ist aus der GB-A-254936 eine Torsionsfedereinrichtung für den Gewichtsausgleich eines zumindest hinsichtlich einer Bewegungskomponente auf- und abbewegbar geführten Gebäudeabschlusses bekannt. Bei dieser vorbekannten Torsionsfedereinrichtung sind die Einzeltorsionsfedern seitlich neben der Welle angeordnet und mit dieser getrieblich über ein Zahnradgetriebe verbunden. Die Einzeltorsionsfedern verlaufen zueinander und zu der Welle hinsichtlich ihrer Längserstreckung im wesentlichen parallel. Hiermit ist der Nachteil verbunden, daß diese Torsionsfedereinrichtung einen sehr großen Einbauraum benötigt.

Der Erfindung liegt die Aufgabe zugrunde, eine Torsionsfedereinrichtung für den Gewichtsausgleich der in Rede stehenden Art zu schaffen, die einfacher herstellbar und weniger gegen Federwendelbruch gefährdet ist und darüber hinaus eine kompakte Konstruktion aufweist.

Ausgehend von einer Torsionsfedereinrichtung mit den eingangsgenannten Merkmalen wird diese Aufgabe erfindungsgemäß dadurch gelöst, daß sowohl die Einzeltorsionsfedern als auch die Welle zwischen zwei Halterungen angeordnet sind, so daß die Einzeltorsionsfedern in ihrer axialen Gesamterstreckung um die Welle herum angeordnet sind und zu dieser und zueinander hinsichtlich ihrer Längserstreckung im wesentlichen zwischen den Halterungen parallel verlaufen.

Die erfindungsgemäße Torsionsfedereinrichtung zeichnet sich demnach dadurch aus, daß anstelle einer großvolumigen einzelnen Torsionsfeder, die um die Welle herum verlaufend angeordnet ist, eine Vielzahl von Einzeltorsionsfedern vorgesehen ist, die hinsichtlich ihrer Anbringungsmöglichkeiten um die Welle herum verteilt angeordnet und vorzugsweise hinsichtlich ihrer Längsachsen parallel zueinander verlaufend angeordnet sind. Die einen Enden dieser Einzelfedern sind starr und die anderen Enden über eine getriebliche Verbindung an die Welle angeschlossen, die das wie auch immer geartete Torblatt hinsichtlich dessen Bewegung rotierend begleitet. Damit erreicht man, daß die Einzeltorsionsfeder, deren Federkraft sich mit derjenigen der anderen jeweils angeschlossenen Einzelfedern summiert, entsprechend "schwach" ausgebildet sein kann, wodurch es möglich wird, die Feder selbst aus einem dünnen und glatten Draht herzustellen, der sich wesentlich einfacher verarbeiten läßt als der für die bisherigen vergleichbaren großvolumigen Torsionsfedern verwendete dicke und grobe Federdraht. Natürlich läßt sich eine solche schwache Feder als Einzelelement eines Federpaketes auch entsprechend leichter spannen. Die Halterung dieser Einzelfedern erfordert nur schwache oder gar keine Federkonen. Ein weiterer entscheidender Vorteil ist, daß bei Bruch einer dieser parallel geschalteten Einzelfedern nur ein entsprechender Teilbetrag des insgesamt durch die Federeinrichtung zur Verfügung gestellten Speicherdrehmomentes verloren geht.

Über die getriebliche Verbindung zwischen der Welle und den Federn läßt sich darüber hinaus eine Drehzahlübersetzung erreichen, die eine weitere Gestaltungsmöglichkeit des Federdrehmomentes der Gesamtfederanordnung zur Verfügung stellt.

Von besonderer Bedeutung ist darüber hinaus, daß die Einzelfedern, die auswechselbar bzw. austauschbar angeordnet werden können, eine unterschiedliche Kraft-Weg-Charakteristik aufweisen können und somit die Federeinrichtung insgesamt hinsichtlich ihrer Gewichtsausgleichswirkung besser bestimmbar ist.

In besonders bevorzugter Ausführung ist die getriebliche Verbindung, die die Kräfte der angeschlossenen Einzelfedern sammelt, als Planetengetriebe ausgeführt, wobei die Einzelfedern einen Endes jeweils an ein Planetenrad angeschlossen sind, welche Planetenräder auf ein gemeinsames, als Sammelglied dienendes Zentralrad arbeiten.

Diese und weitere bevorzugte Ausführungen der Erfindung ergeben sich aus den Unteransprüchen, insbesondere im Zusammenhang mit dem in der Zeichnung wiedergegebenen Ausführungsbeispielen, deren nachfolgende Beschreibung die Erfindung näher erläutern. Es zeigen
- Figur 1: eine schematische Seitenansicht einer Torsionsfedereinrichtung aus einer Vielzahl von Einzeltorsionsfedern nach einem ersten Ausführungsbeispiel;
- Figur 2: einen schematisierten Querschnitt durch die Ausführung gemäß Figur 1;
- Figur 3: eine schematisierte Seitenansicht eines zweiten Ausführungsbeispieles;
- Figur 4: eine schematisierte Seitenansicht eines dritten Ausführungsbeispieles;
- Figur 5: einen Querschnitt durch das dritte Ausführungsbeispiel gemäß Figur 4;
- Figur 6: eine schematisierte Seitenansicht eines vierten Ausführungsbeispieles;
- Figur 7: eine Stirnseitenansicht einer Federbruch-Signaleinrichtung von rechts auf das Ausführungsbeispiel gemäß Figur 1 gesehen;
- Figur 8: eine Stirnansicht auf einer Federbruch-Signaleinrichtung von rechts auf das Ausführungsbeispiel gemäß Figur 4 gesehen.

In dem Ausführungsbeispiel ist mit 1 eine Torsionsfedereinrichtung gezeigt, die an einer Welle 2 angreift, welche mit dem Torblatt derart in Verbindung steht, daß sich die Schließ- und Öffnungsbewegung in eine Rotationsbewegung der Welle 2 umsetzt, beispielsweise dadurch, daß in nicht dargestellter Weise an den beiden Enden der Welle Seiltrommeln vorgesehen sind, die Seile aufnehmen, welche mit ihren freien Enden an den Unterkanten eines Torblattes angreifen. Solche Torkonstruktionen sind in vielfältiger Ausführung bekannt.

Die Torsionsfedereinrichtung 1 wird aus einer Vielzahl von Einzeltorsionsfedern 3 gebildet, die um die Welle 2 herum angeordnet sind und zu dieser und zu einander hinsichtlich ihrer Längserstreckung parallel verlaufen. Jede der Einzelfedern 3 ist von einer Federhalterungsachse 27 durchgriffen und durch Halterungen 4 bzw. 5 positioniert. In allen Ausführungsbeispielen sind die rechts liegenden stirnseitigen Enden 7 der Einzelfedern 3 miteinander "starr" verbunden, d.h. sie können sich nicht um ihre jeweils zugehörige Achse 27 drehen, während das links liegende, getriebeseitige Stirnende 6 einer jeder dieser Einzelfedern 3 über einen Haltekonus 14 verdrehfest an ein Planetenrad angeschlossen ist. Die starre Festlegung des anderen Stirnendes erfolgt über einen Haltekonus 13, der zugleich für ein Spannen der Feder (Vorspannung) ausgebildet ist.

Bei dem ersten Ausführungsbeispiel nach den Figuren 1 und 2 ist die Getriebeeinrichtung 8 für die getriebliche Ankopplung der getriebeseitigen Stirnseiten 6 der Einzelfedern 3 an die Welle 2 mit Hilfe eines Planetengetriebes getroffen, das aus einem mit der Welle 2 verdrehfest verbundenen, außen verzahnten Zentralrad 9 und einer der Anzahl der Einzelfedern 3 - wie aus Figur 2 ersichtlich hier beispielsweise vier - entsprechenden Zahl von Planetenrädern 10 kämmt, deren jedes über einen Haltekonus 14 mit einem getriebeseitigen Stirnende 6 einer Einzelfeder 3 verdrehfest verbunden ist. Die Halterungen 4 bzw. 5 sind ortsfest gehalten, so daß die "starren" Stirnenden 7 der Einzelfedern insgesamt verdreh- und ortsfest sind. Eine durch das nicht gezeigte Torblatt verursachte Drehung der Welle 2 wird über das Zentralrad 9 auf die Planetenräder 10 übertragen, und zwar derart, daß bei Bewegung des Torblattes in Schließrichtung die Federn 3 gespannt werden. Damit wird das im Zuge der Schließbewegung an der Welle 2 anwachsende Drehmoment kompensiert. Im Zuge der Öffnungsbewegung des Torblattes unterstützt die in den Federn 3 gespeicherte Kraft die Aufwärtsbewegung des Torblattes über das Planetengetriebe 8 im umgekehrten Kraftfluß.

Das Ausführungsbeispiel nach Figur 3 arbeitet nach demselben Prinzip wie dasjenige nach den Figuren 1 und 2. Im Unterschied zu dem Getriebe 8 ist das Planetengetriebe bei diesem zweiten Ausführungsbeispiel aus einem mit der Welle 2 verdrehfest verbundenen, innenverzahnten Zentralrad 17 verbunden, das mit Planetenrädern 18 kämmt, die ihrerseits wieder mit den getriebeseitigen Stirnenden 6 der zugehörigen Einzelfedern 3 verdrehfest in Verbindung stehen.

Bei dem Ausführungsbeispiel nach den Figuren 4 und 5 sind die Einzelfedern 3 mit ihren Federhalterungsachsen 27 mit ihren starr zusammengefaßten Stirnenden 7 an einer Halterung 5 und mit ihren getriebeseitigen Stirnenden 6 in Öffnungen einer als Stützscheibe 15 ausgebildeten Halterung drehbar gelagert und verdrehfest an Planetenräder 10 angeschlossen. Sowohl die Halterung 5 als auch die Stützscheibe 15 sind verdrehfest mit der Welle 2 verbunden. Darüber hinaus sind im vorliegenden Beispiel nach Figur 4 wie auch nach dem weiteren Beispiel gemäß Figur 6 die Halterung 5 und die Stützscheibe 15 mittels eines Rohres 16 zu einer verdrehfesten Einheit verbunden, an der die Einzelfedern gehalten sind und die als "Paket" auf die Welle 2 aufsetzbar ist.

Nach dem Ausführungsbeispiel gemäß Figur 4 und 5 sind die an dem getriebeseitigen Stirnende 6 der Federn über die Stützscheibe 15 hinausragend angeordneten Planetenräder 10 mit einem außenverzahnten Zentralrad 9 in Eingriff, das seinerseits an einem ortsfesten Halter 19 verdrehsicher befestigt ist, der seinerseits für die zentrierte Anordnung des Zentralrades 9 die Welle 2 lageorientiert umfaßt. Eine in die Welle 2 durch das Torblatt bzw. einen Antrieb eingeleitete Drehbewegung tritt somit auch an der Halterung 5 und der Stützscheibe 15 gleichermaßen auf, so daß die daran gehaltenen Einzelfedern 3 mit um die Drehachse der Welle 2 rotieren. Dabei rollen die Planetenräder 10 an dem ortsfest gehaltenen Zentralrad 9 ab, wodurch die Einzelfedern im Zuge der Schließbewegung des Torblattes gespannt werden und sich im Zuge der Öffnungsbewegung entsprechend entspannen.

Das Ausführungsbeispiel nach Figur 6 arbeitet nach derselben Vorstellung, lediglich ist im Bereich der getrieblichen Verbindung 8 ein Planetengetriebe vorgesehen, das mit einem an dem Wellenhalter 19 verdrehsicher befestigten, innenverzahnten Zentralrad 17 arbeitet, das mit einer der Anzahl der Einzelfedern 3 entsprechenden Zahl von Planetenrädern 18 kämmt.

Aufgrund der Vielzahl von Einzelfedern 3 trägt der Bruch einer dieser Federn an der Drehmomentcharakteristik des gesamten Federpaketes entsprechend wenig bei, so daß der Betrieb aufrechterhalten werden kann. Dennoch sollte dieser Federbruch kenntlich gemacht werden, was gemäß Figur 7 in Anwendung auf die Ausführungen nach den Figuren 1 bis 3 durch eine Signalscheibe 11 geschieht, die drehbar auf der Welle 2 gelagert ist, und zwar an der dem Planetengetriebe 8 abgewandten Seite eines Steges der Halterung 4, der von den Federhalterungsachsen 27 der Einzelfedern 3 durchgriffen wird. Die in dieser Bereich an der Halterung 4 anliegenden Haltekonen 13 durchgreifen mit Bolzen 20 bogenförmige Langlöcher 21 in dem Steg der Halterung 4 und greifen an Vorsprüngen 24 an, die radial abragend an der Signalscheibe 11 ausgebildet sind. Weiterhin ist von der Signalscheibe 11 abragend eine Schalternase 23 ausgebildet, die an dem Betätigungsglied eines Schalters 22 anliegt. Die in Figur 7 eingezeichneten Pfeile zeigen die Ruhelage der Bolzen 20 in den Langlöchern 21 an, die Signalscheibe 11 ist durch die Federkraft des Betätigungsgliedes des Schalters 22 über die Schalternase 23 derart gedreht, daß die Vorsprünge 24 jeweils an einem der Bolzen 20 anliegen. Bricht eine der Federn, so erfolgt eine entsprechende Reaktionskraft auf die Bolzen 20, die sich daraufhin entlang der Langlöcher 21 bewegen und die Signalscheibe 11 über den zugeordneten Vorsprung 24 drehen, so daß der Schalter 22 betätigt wird und den Bruch einer Feder anzeigt.

In Figur 8 ist eine Überwachungseinrichtung auf Federbruch für eine Torsionsfedereinrichtung nach den Figuren 4 bis 6 dargestellt, bei denen sich das dem Planetengetriebe 8 abgewandte Ende der Einzelfedern mit der als Signalscheibe 12 ausgebildeter Halterung 5 und der Welle 2 während des Betriebes drehen. Auch hier durchgreifen mit den Konen 13 verbundene Bolzen 20 entsprechende Langlöcher 21 in der mit der Welle verdrehfest verbundenen Halterung 5 und greifen an jeweils zugeordneten Signalklinken 25 an, so daß bei Federbruch die entsprechenden Bolzen 20 durch Reaktionskraft die Signalklinken 25 gegen die Kraft einer entsprechend schwach ausgelegten Haltefeder 29 um eine bestimmte Strecke nach radial außen gerichtet verschwenken. In dieser Verschwenklage wird die Signalklinke unter der Kraft einer zugeordneten Speicherfeder 28 gehalten. Die ausgeschwenkte Klinke 25 gelangt in den Angriffsbereich eines Betätigungsgliedes eines Schalters 26 - vorzugsweise einen einrastenden Schalter -, so daß bei Federbruch im Zuge der nächstfolgenden Drehbewegung durch Betätigung dieses Schalters 26 der Federbruch angezeigt wird.

## Patentansprüche

1. Torsionsfedereinrichtung für den Gewichtsausgleich eines zumindest hinsichtlich einer Bewegungskomponente auf- und abbewegbar geführten Gebäudeabschlusses, wie Tores - insbesondere Deckengliedertor, Rolltor, Hubtor -, dessen Versetzbewegung in die Rotation einer etwa koaxial zu der Federeinrichtung (1) verlaufenden Welle übersetzt ist, mit der eine Rotationsbewegung auf das eine stirnseitige Ende (6) der anderen Endes (7) verdrehsicher abgestützten Federeinrichtung (1) derart aufgebracht ist, daß diese sich bei Abwärtsbewegung kraftspreichernd spannt und bei Aufwärtsbewegung die gespeicherte Kraft abgibt, wobei mehrere Einzeltorsionsfedern (3) um die Wellenachse herum über den Wellenumfang verteilt angeordnet sind, deren eine stirnseitigen Enden (6) über eine Getriebeeinrichtung (8) gleichsinnig kraftübertragend und deren andere stirnseitigen Enden (7) hinsichtlich der kraftübertragenden Beaufschlagung starr zusammengefaßt sind,
**dadurch gekennzeichnet,**
daß sowohl die Einzeltorsionsfedern (3) als auch die Welle (2) zwischen zwei Halterungen (4, 5) angeordnet sind, so daß die Einzeltorsionsfedern (3) in ihrer axialen Gesamterstreckung um die Welle (2) herum angeordnet sind und zu dieser und zueinander hinsichtlich ihrer Längserstreckung im wesentlichen zwischen den Halterungen (4, 5) parallel verlaufen.

2. Federeinrichtung nach Anspruch 1,
**dadurch gekennzeichnet**,
daß die Getriebeeinrichtung (8) mit formschlüssigem Eingriff als Zahnriemen- oder Zahnradgetriebe, insbesondere als Planetenradgetriebe (9, 10; 17, 18), ausgebildet ist.

3. Federeinrichtung nach Anspruch 1 oder 2,
**dadurch gekennzeichnet,**
daß die Getriebeeinrichtung als Planetengetriebe mit einem außenverzahnten Zentralrad (9) und um dieses herum angeordneten Planetenrädern (10) ausgebildet ist, an deren jedes das eine stirnseitige Ende (6) einer Einzelfeder (3) verdrehfest angeschlossen ist.

4. Federeinrichtung nach Anspruch 1 oder 2,
**dadurch gekennzeichnet,**
daß die Getriebeeinrichtung als Planetengetriebe mit einem innenverzahnten Zentralrad (17) und an dessen Innenperipherie verteilt angeordneten Planetenrädern (18) ausgebildet ist, an deren jedes das eine Ende (6) einer Einzelfeder (3) verdrehfest angeschlossen ist.

5. Federeinrichtung nach Anspruch 3 oder 4,
**dadurch gekennzeichnet,**
daß das Zentralrad (9 bzw. 17) verdrehfest auf der Welle (2) und die den Planetenrädern (10 bzw. 18) abgewandten anderen Enden (7) der Einzelfedern (3) verdrehfest an einem ortsfest angeordneten Wellenhalter (4) befestigt sind.

6. Federeinrichtung nach Anspruch 3 oder 4,
**dadurch gekennzeichnet**,
daß das Zentralrad (9; 17) an einem ortsfest angeordneten Wellenhalter (19) und die den Planetenrädern (10; 18) abgewandten anderen Enden (7) der Einzelfedern (3) verdrehfest an einem Wellenhalter (5) festgelegt sind, der seinerseits verdrehfest auf der Welle (2) angeordnet ist.

7. Federeinrichtung nach Anspruch 6,
**dadurch gekennzeichnet,**
daß der Wellenhalter (5) und eine die Einzelfedern (3) an ihrer den zugehörigen Planetenrädern (10; 18) zugewandten Stirnseiten (6) lagernde Stützscheibe (15) mittels eines die Welle (2) konzentrisch umgebenden Verbindungsrohres (16) verdrehfest miteinander verbunden sind.

8. Federeinrichtung nach einem der Ansprüche 1 bis 7,
**dadurch gekennzeichnet,**
daß die Einzelfedern (3) unter Abtastung ihrer gespeicherten Federkraft auf Federwendelbruch überwacht sind.

9. Federeinrichtung nach Anspruch 8,
**dadurch gekennzeichnet,**
daß die den jeweiligen Planetenrädern (10; 18) abgewandten, hinsichtlich der kraftübertragenden Beaufschlagung starr zusammengefaßten, über Haltekonen (13, 14) oder dergleichen drehbar gehaltenen anderen Enden (7) der Einzelfedern (3) unter Entfallen der Federspannung wegen Federwendelbruch eine Drehbewegung um die Federhalterungsachse (27) ausführen, die über eine bestimmte Strecke zur Betätigung eines Signalmelders - wie Schalters (22) - übertragen ist.

10. Federeinrichtung nach einem der Ansprüche 5 und 7 bis 9,
**dadurch gekennzeichnet,**
daß die Einzelfedern (3) bzw. deren Haltekonen (13, 14) mit in stirnseitigen Endbereichen vorgesehenen Abbiegungen, Bolzen (20) oder dergleichen in - **insbesondere bogenförmige** Langlöcher (21) in dem ortsfesten Wellenhalter (4) eingreifen und durch Angriff an Vorsprüngen oder dergleichen einer drehbar gelagerten Signalscheibe (11) bei Federbruch deren Drehung und damit die Betätigung eines Schalters (22) auslösen.

11. Federeinrichtung nach einem der Ansprüche 6 bis 9,
**dadurch gekennzeichnet,**
daß die Einzelfedern (3) bzw. deren Haltekonen (13, 14) mit Abbiegungen, Bolzen (20) oder dergleichen in - insbesondere bogenförmige - Langlöcher (21) in dem drehbar gelagerten Wellenhalter (5) eingreifen und durch Angriff an Signalklinken (25) bei Federbruch deren Verschwenken und damit die Betätigung eines Schalters (26) oder dergleichen im Zuge der Drehbewegung des Wellenhalters (5) auslösen.

12. Federeinrichtung nach Anspruch 11,
**dadurch gekennzeichnet**,
daß die Signalklinken (25) jeweils von einer Speicherfeder (28) gegen die Kraft eines Bolzens (20) einer gespannten Einzelfeder (3) beaufschlagt sind und daß auf diese Signalklinken (25) andererseits gegenüber den Speicherfedern (28) schwächer ausgelegte Haltefedern (29) in Gegenrichtung einwirken.

13. Federeinrichtung nach einem der Ansprüche 1 bis 12,
**dadurch gekennzeichnet**,
daß zumindest ein Teil der Getriebeeinrichtung in Kunststoff ausgeführt ist.

14. Federeinrichtung nach einem der Ansprüche 1 bis 13,
**dadurch gekennzeichnet**,
daß die Haltekonen (13, 14) zumindest teilweise als Spannkonen (13) ausgebildet sind, die unter Spannen der jeweiligen Einzelfeder (3) über eine Ratsche gegen den - insbesondere ortsfest gehaltenen - Wellenhalter gegen Drehung unter Federkraft festlegbar ist

15. Federeinrichtung nach einem der Ansprüche 1 bis 14,
**dadurch gekennzeichnet,**
daß die Einzelfedern (3) zumindest zum Teil unterschiedliche Kraft-Weg-Charakteristiken aufweisen.

## Claims

1. A torsion spring device for the weight balancing of a building closure such as a door, more particularly an overhead door, roller door or hoist door, guided so as to be movable at least upwards and downwards in respect of one movement component, whose displacement motion is translated into the rotation of a shaft extending substantially coaxially relative to the spring device (1), by means of which shaft a rotational movement is applied onto one end (6) of the spring device (1) whose other end (7) is non-rotationally supported, so that the spring device becomes force-storingly tensioned upon the downward movement and releases said stored force upon the upward movement, a plurality of individual torsion springs (3) being arranged about the shaft axis so as to be distributed over the circumference of the shaft, the end faces at one end (6) of said springs being combined via a gear device (8) so as to transmit force in one direction, and the end faces at the other end (7) being combined so as to be rigid with respect to the force-transmitting stress, characterised in that both the individual torsion springs (3) and the shaft (2) are arranged between two supports (4, 5) so that the individual torsion springs (3) are, in their total axial extent, arranged about the shaft (2) and longitudinally extend in parallel, relative to said shaft and to one another, substantially between the supports (4, 5).

2. A spring device according to claim 1, characterised in that the gear device (8) with form-locking engagement is constructed as a toothed-belt or toothed-wheel gearing, especially as a sun-and-planet gear (9, 10; 17, 18).

3. A spring device according to claim 1 or 2,
characterised in that the gear device is constructed as a planetary gearing having a central wheel (9) with outer teeth and planetary wheels (10) arranged about said central wheel, to each of which planetary wheels one end face (6) of an individual spring (3) is non-rotationally connected.

4. A spring device according to claim 1 or 2,
characterised in that the gear device is constructed as a planetary gearing having a central wheel (17) with inner teeth and planetary wheels (18) arranged so as to be distributed on the inner periphery of said central wheel, to each of which planetary wheels one end (6) of an individual spring (3) is non-rotationally connected.

5. A spring device according to claim 3 or 4,
characterised in that the central wheel (9 or 17) is non-rotationally secured to the shaft (2), and the other ends (7) of the individual springs (3) remote from the planetary wheels (10 or 18) are non-rotationally secured to a fixedly arranged shaft support (4).

6. A spring device according to claim 3 or 4,
characterised in that the central wheel (9; 17) is mounted on a fixedly arranged shaft support (19), and the other ends (7) of the individual springs (3) remote from the planetary wheels (10; 18) are non-rotationally mounted on a shaft support (5) which, itself, is non-rotationally arranged on the shaft (2).

7. A spring device according to claim 6, characterised in that the shaft support (5) and a support disc (15), which carries the ends (6) of the individual springs (3) facing the associated planetary wheels (10; 18) are non-rotationally interconnected by means of a connecting tube (16) which concentrically surrounds the shaft (2).

8. A spring device according to one of claims 1 to 7, characterised in that the individual springs (3), are checked for breakage of the spring coil through sensing their stored force of the spring.

9. A spring device according to claim 8, characterised in that the other ends (7) of the individual springs (3), which are remote from the respective planetary wheels (10; 18), are rigidly combined in respect of their force-transmitting stress, and are rotatably mounted via support cones (13, 14) or the like, perform a rotational movement about the spring-support axis (27) when the spring tension ceases because of a breakage of the spring coil, which is transferred over a certain path in order to actuate a signal indicator such as a switch (22).

10. A spring device according to one of claims 5 and 7 to 9, characterised in that the individual springs (3) or the support cones (13, 14) thereof engage in elongate holes (21), more particularly arcuate holes, in the fixed shaft support (4), by means of bends, bolts (20) or the like provided in the end face regions, and that through hitting projections or the like of a rotatably mounted signal disc (11) they cause said signal disc to rotate in the event of the breakage of a spring, thereby actuating a switch (22).

11. A spring device according to one of claims 6 to 9, characterised in that the individual springs (3) or the support cones (13, 14) thereof engage in elongate holes (1) more particularly arc-shaped ones, in the rotatably mounted shaft support (5), by means of bends, bolts (20) or the like, and that, as a result of hitting signal pawls (25) in the event of a breakage of the spring, they cause the displacement of said pawls and thus the actuation of a switch (26) or the like during the rotational movement of the shaft support.

12. A spring device according to claim 11,
characterised in that the signal pawls (25) are each acted upon by a storage spring (28) against the force of a bolt (20) of a tensioned individual spring (3) and that retaining springs (29), which are of a weaker construction than the storage springs (28), also act upon these signal pawls (25) in the opposite direction.

13. A spring device according to one of claims 1 to 12, characterised in that at least a part of the gear device is made of plastic material.

14. A spring device according to one of claims 1 to 13, characterised in that the support cones (13, 14) are, at least partly, in the form of clamping cones (13) which, while clamping the relevant individual spring (3), are anti-rotationally secured under spring force, via a ratchet, against the shaft support which is, in particular, fixedly held.

15. A spring device according to one of claims 1 to 14, characterised in that the individual springs (3) have, at least partly, different force-path characteristics.

## Revendications

1. Dispositif à ressorts de torsion destiné à compenser le poids d'une fermeture de bâtiment montant et descendant au moins en ce qui concerne une composante de son mouvement, telle qu'une porte en particulier une porte à organes au plafond, une porte roulante, une porte levante, dans lequel :
- le déplacement de la porte est transformé en une rotation d'un axe décentré sensiblement coaxial au dispositif à ressorts (1),
- une rotation d'une extrémité frontale (6) du dispositif à ressorts monté en appui par son autre extrémité (7) sans pouvoir tourner s'effectue de manière à emmagasiner une force de tension dans le dispositif lors de la levée de la porte et de la restituer lors de la descente de la porte,
- plusieurs ressorts individuels (3) sont répartis autour de l'axe de l'arbre, leurs extrémités frontales (6) situées d'un côté transmettant les forces dans le même sens par l'intermédiaire d'un dispositif d'engrenage (8) tandis que les autres extrémités frontales sont reliées rigidement par rapport aux sollicitations dynamiques,
caractérisé en ce que :
- les ressorts individuels (3) ainsi que l'arbre (2) sont montés entre deux supports (4, 5) de manière que les ressorts (3) sont disposés, en projection axiale, autour de l'arbre (2) et que ces ressorts se décentrent parallèlement à l'axe et aux supports (4, 5) par rapport à leur dimension longitudinal entre eux.

2. Dispositif à ressorts selon la revendication 1, caractérisé en ce que le dispositif d'engrenage (8) à engagement constant par combinaison de formes est du type à courroies ou à pignons dentés, en particulier un engrenage planétaire (9, 10 ; 17, 18).

3. Dispositif à ressorts selon la revendication 1 ou 2, caractérisé en ce que le dispositif d'engrenage est un engrenage planétaire composé d'un pignon central (9) à denture extérieure, entouré de pignons satellites (10) de chacun desquels est solidaire en rotation une extrémité frontale (6) d'un ressort individuel (3).

4. Dispositif à ressorts selon la revendication 1 ou 2, caractérisé en ce que le dispositif d'engrenage est un engrenage planétaire composé d'un pignon central (17) à denture intérieure entourant des pignons satellites répartis le long de cette denture et de chacun desquels est solidaire en rotation une extrémité (6) d'un ressort individuel (3).

5. Dispositif à ressorts selon la revendication 3 ou 4, caractérisé en ce que le pignon central (9 ou 17) est monté avec solidarité en rotation sur l'arbre (2) tandis que les autres extrémités (7) des ressorts individuels (3) éloignées des satellites (10 ou 18) sont montées sur un support d'arbre (4) fixe, avec solidarité en rotation.

6. Dispositif selon la revendication 3 ou 4, caractérisé en ce que le pignon central (9 ; 17) est monté sur un support d'arbre (19) fixe, tandis les extrémités (7) des ressorts individuels (3) éloignées des satellites (10, 18) sont montés avec solidarité en rotation sur un support d'arbre (5) lui-même monté avec solidarité en rotation sur l'arbre (2).

7. Dispositif selon la revendication 6, caractérisé en ce que le support d'arbre (5) et un disque d'appui (15) supportant les ressorts individuels (3) au niveau de leurs extrémités (6) proches des satellites (10 ; 18) sont solidarisés en rotation, par un tube de liaison (16) entourant coaxialement l'arbre (2).

8. Dispositif à ressorts selon les revendications 1 à 7, caractérisé en ce que les ressorts individuels (3) sont surveillés en ce qui concerne la rupture de leurs spires, par détection de la force élastique emmagasinée.

9. Dispositif à ressorts selon la revendication 8, caractérisé en ce que les extrémités (7) des ressorts individuels (3) éloignées des satellites (10 ; 18) et rigidement associées, en ce qui concerne la transmission des forces tout en pouvant tourner par l'intermédiaire de cônes de maintien (13, 14) ou organes analogues en cas de chute de tension résultant d'une rupture d'une spire du ressort effectuent une rotation autour de l'axe porteur du ressort (27), rotation qui, à partir d'une certaine ampleur provoque le déclenchement d'un indicateur, par exemple un contacteur (22).

10. Dispositif à ressorts selon une des revendications 5 et 7 à 9, caractérisé en ce que les ressorts individuels (3) ou leurs cônes de maintien (13, 14) portent à leurs extrémités frontales des parties coudées, des tiges (20) ou organes analogues qui traversent des boutonnières (21) en particulier des boutonnières en arc de cercle découpées dans le support d'arbre (4) et qui, en venant au contact de saillies ou éléments de même genre portés par un disque rotatif de signalisation (11), font tourner celui-ci lorsque se produit une rupture de ressort et déclenchent ainsi la commande d'un contacteur (22).

11. Dispositif à ressorts selon une des revendications 6 à 9, caractérisé en ce que les ressorts individuels (3) ou les cônes de maintien (13, 14), par leurs parties coudées, leurs tiges (20) à organes analogues traversant des boutonnières (21), en particulier en arc de cercle pratiquées dans le support d'arbre (5) monté tournant, viennent agir sur des cliquets de signalisation (25) pour les faire basculer lorsque se produit une rupture de ressort et actionner ainsi un contacteur (26) ou organe analogue au cours du mouvement de rotation du support d'arbre (5).

12. Dispositif à ressorts selon la revendication 11, caractérisé en ce que des cliquets de signalisation (25) sont soumis, chaque fois, à un ressort accumulateur de force (28) s'opposant à l'action d'une tige (20) portée par le ressort individuel (3) sous tension, des ressorts de maintien (29) plus faibles que les ressorts accumulateurs de force (28) agissant par ailleurs sur ces cliquets, en direction opposée.

13. Dispositif à ressorts selon une des revendications 1 à 12, caractérisé en ce qu'au moins une partie du dispositif d'engrenage est en matière plastique.

14. Dispositif à ressorts selon une des revendications 1 à 13, caractérisé en ce que les cônes de maintien (13, 14) sont réalisés au moins partiellement sous la forme de cônes de serrage (13) qui sous la tension des ressorts individuels peuvent être fixés par un cliquet situé vers le support d'arbre - :en particulier lorsque celui-ci est fixe - :empêchant la rotation sous l'action de la force du ressort.

15. Dispositif à ressorts selon une des revendications 1 à 14, caractérisé en ce que les ressorts individuels (3) présentent, en partie du moins, des caractéristiques force-déplacement différentes.
